# EUROPÄISCHE PATENTSCHRIFT

(11) **EP 3 178 104 B1**
(45) Veröffentlichungstag und Bekanntmachung des Hinweises auf die Patenterteilung: **23.09.2020**
(21) Anmeldenummer: 15745221.0
(22) Anmeldetag: 04.08.2015
(51) Int. Cl.: H01H 85/12, H01H 85/143, H01T 1/14

(54) **SCHMELZSICHERUNG FÜR EINE ZU SCHÜTZENDE EINRICHTUNG**
FUSE FOR A DEVICE TO BE PROTECTED
COUPE-CIRCUIT À FUSIBLE POUR DISPOSITIF À PROTÉGER

(30) Priorität: 04.08.2014 DE 102014215279
(43) Veröffentlichungstag der Anmeldung: 14.06.2017
(73) Patentinhaber: Phoenix Contact GmbH & Co. KG, 32825 Blomberg (DE)
(72) Erfinder: DURTH, Rainer, 32805 Horn-Bad Meinberg (DE)
(74) Vertreter: RCD Patent Giesen, Schmelcher & Griebel Patentwanwälte PartG mbB
(86) Internationale Anmeldenummer: PCT/EP2015/067956
(87) Internationale Veröffentlichungsnummer: WO 2016/020381

(56) Entgegenhaltungen:
- WO-A2-2014/065763
- DE-A1-102011 014 343
- US-A- 662 466
- US-A- 2 504 804
- US-A- 3 958 206

## Beschreibung

Die Erfindung betrifft eine triggerbare Schmelzsicherung für eine zu schützende Einrichtung.

Sowohl eine Vielzahl von elektrischen Geräten, als auch elektrischen Leitungen werden für den Fall von Fehlern durch Sicherungen geschützt. Dabei können Fehler der unterschiedlichsten Art auftreten. Die häufigsten Fehler können als Überlastfehler oder als Kurzschlussfehler verstanden werden.

Typischerweise kann dann eine Schmelzsicherung ausgelöst werden. Dabei erwärmt der die Schmelzsicherung durchfließende Strom den Schmelzleiter soweit, dass es zumindest zu einem partiellen, wenn nicht sogar einem vollständigen Aufschmelzen des Schmelzleiters kommt. Dieses Aufschmelzen ist in aller Regel damit verbunden, dass ein Lichtbogen auftritt, wobei Material des Schmelzleiters verdampf. Dieser Dampf schlägt sich an anderer Stelle nieder, wobei der Lichtbogen soweit gekühlt wird, dass der Strom begrenzt und schließlich abgeschaltet wird.

Das Aufschmelzen des Schmelzleiters ist durch seine Material- und Geometrieeigenschaften bestimmt, so dass je nach Material und/oder Geometrie des Schmelzleiters eine jeweilige Wärmemenge Q zur Verdampfung des Schmelzleiters notwendig ist. Typischerweise werden die Aufschmelzeigenschaften und damit verbundene Nennauslöseströme durch das Schmelzintegral I²t beschrieben.

Dabei ist aber zu berücksichtigen, dass dieser Strom, der einen Fehlerfall darstellt, dennoch durch das zu schützende Gerät oder die zu schützende Anlage fließt.

Insbesondere bei hohen Kurzschlussströmen besteht somit die Gefahr einer eigentlich zu vermeidenden Schädigung, da die Leistungsgrenze des zu schützenden Gerätes überschritten wird.

Zudem ist zu berücksichtigen, dass nicht nur in der Phase des Aufschmelzens des Schmelzleiters ein Strom fließt, sondern auch in der Phase des Löschens.

D.h. erst die Integration der beiden Stromflussbereiche über der Zeit führt zum Durchlassintegral.

Somit muss bei der Dimensionierung eigentlich dieses Durchlassintegral berücksichtigt werden, um eine Schädigung zu vermeiden.

Allerdings wird dies häufig fehlerhaft vernachlässigt, sodass es zu Fehldimensionierungen kommt.

Besondere Anforderungen gelten für den Fall in dem das zu schützende Gerät eine Überspannungsschutzeinrichtung ist, denn diese sollen kurzfristig hohe Ströme passieren lassen, ohne dass die Schmelzsicherung auslöst, zugleich aber auch bei geringen andauernden Fehlerströmen, wie sie z.B. bei einer Schädigung der Überspannungsschutzeinrichtung oder als Netzfolgestrom auftreten können, frühzeitig abzuschalten. Während erstere Anforderung häufig zu hohen Bemessungsstromwerten der Sicherung führt, ist die zweite Anforderung nur mit geringen Nennstromwerten sinnvoll zu realisieren.

Gleichzeitig ist ein immer stärkerer Trend zu kleinen Bauräumen festzustellen. Mit bisherigen Schmelzsicherungen sind die Anforderungen daher nicht vereinbar.

WO 2014/065 763 zeigt eine Schmelzsicherung gemäß dem Oberbegriff von Anspruch 1.

Der Erfindung liegt somit die Aufgabe zu Grunde, eine verbesserte Schmelzsicherung bereitzustellen.

Die Lösung der Aufgabe erfolgt erfindungsgemäß durch die Merkmale des unabhängigen Anspruchs. Vorteilhafte Ausgestaltungen der Erfindung sind in den Unteransprüchen angegeben.

Nachfolgend wird die Erfindung unter Bezugnahme auf die anliegende Zeichnung anhand bevorzugter Ausführungsformen näher erläutert.

Es zeigen
- Fig. 1: eine erste Ausführungsform einer erfindungsgemäßen Schmelzsicherung,
- Fig. 2: eine zweite Ausführungsform einer erfindungsgemäßen Schmelzsicherung,
- Fig. 3: ein Detail in Bezug auf Ausführungsformen der Erfindung, und
- Fig. 4: eine Verwendung von unterschiedlichen Ausführungsformen einer erfindungsgemäßen Schmelzsicherung mit einer beispielhaften Überspannungsschutzeinrichtung.

Die Figuren 1, 2 und 4 zeigen je eine schematische Darstellung einer erfindungsgemäßen Schmelzsicherung F.

Die Schmelzsicherung F ist mit einer zu schützende Einrichtung 8 in Reihe geschaltet, wobei die Reihenschaltung an ein Versorgungsnetz mit einem ersten Potential L und einem hiervon verschiedenen zweiten Potential N angeschlossen ist. Dabei können die Potentiale L und N jedes geeignete Gleichspannungs- oder Wechselspannungspotential sein. Die Potentiale L und N bilden somit das Versorgungsnetz an dem die Reihenschaltung angeschlossen ist.

Dabei weist die Schmelzsicherung F einen ersten Kontakt 1 und einen zweiten Kontakt 2 auf. Der zweite Kontakt 2 dient zur elektrischen Kontaktierung der zu schützenden Einrichtung 8.

Die Schmelzsicherung F weist weiterhin einen Schmelzleiter 5 auf, der den ersten Kontakt 1 mit dem zweiten Kontakt 2 verbindet.

Weiterhin weist die Schmelzsicherung F zumindest einen weiteren Kontakt 3 auf, wobei der weitere Kontakt 3 isoliert zum ersten Kontakt 1 und isoliert zum zweiten Kontakt 2 angeordnet ist. In einem nicht ausgelösten Zustand der Schmelzsicherung F ist der weitere Kontakt 3 kontaktlos zu dem Schmelzleiter 5.

Im Betrieb ist der erste Kontakt 1 mit dem ersten Potential L unmittelbar verbunden und die zu schützende Einrichtung 8 ist mit dem zweiten Potential N unmittelbar verbunden.

Weiterhin ist der weitere Kontakt 3 im Betrieb ebenfalls mit dem zweiten Potential N unmittelbar verbunden.

Darüber hinaus wird ein vierter Kontakt 4 bereitgestellt, der eine externe Triggerung bereitstellt, wobei bei einer Triggerung der Schmelzleiter 5 mittelbar oder unmittelbar zum Schmelzen veranlasst wird.

Tritt nun ein Fehlerfall auf, z.B. durch einen Überstrom oder einen Kurzschluss, so kommt es zu einem Auftrennen des Schmelzleiters 5. Der dabei auftretende Lichtbogen tritt im Bereich des weiteren Kontaktes 3 auf diesen über. Dies ist unter anderem dadurch begünstigt, dass der weitere Kontakt 3 im Wesentlichen das Potential N aufweist, sodass hier die Spannung zwischen dem Schmelzleiter 5, der im Wesentlichen das Potential L aufweist, größer ist als das Potential des zweiten Kontaktes 2, der im Wesentlichen das gleiche Potential wie der Schmelzleiter 5 aufweist, wobei hier eine Minderung durch den Potentialabfall über das schützende Gerät 8 eintritt. Dieser sekundäre Lichtbogen wird in aller Regel einen größeren Strom aufweisen, sodass ein sicheres Auftrennen des Schmelzleiters und damit ein Schutz des Gerätes 8 gewährleistet ist.

Andererseits ist es auch möglich den vierten Kontakt 4 für eine externe Triggerung zu verwenden. Dabei liegt der vierte Kontakt 4 - bevorzugt wie in den Figuren 1. 2 und 4 gezeigt - in unmittelbarer Nähe zu dem Kontakt 2 und dem weiteren Kontakt 3.

Dabei kann die Abfolge geeignet gewählt sein, z.B. kann der weitere Kontakt 3 und der zweite Kontakt 2 zum vierten Kontakt benachbart sein, oder aber der vierte Kontakt ist oberhalb vom weiteren Kontakt angeordnet und somit hat der weitere Kontakt den zweiten Kontakt 2 und den vierten Kontakt 4 als Nachbar.

Der vierte Kontakt 4 ist ebenfalls isoliert in die Sicherung geführt. Der vierte Kontakt 4 kann als Zündfunkenstrecken für den Bereich der Annäherung des Kontaktes 3 an den Schmelzleiter 5 dienen. Somit erhält man eine triggerbare Schmelzsicherung.

Als elektrischen Gegenkontakt zum vierten Kontakt 4 kann beispielsweise der Schmelzleiter 5 oder der Kontakt 3 dienen, ohne jedoch hierauf beschränkt zu sein. Beispielsweise kann auch noch ein weiterer Kontakt (nicht dargestellt) vorgesehen sein, der isoliert zu dem zweiten Kontakt 2, dem weiteren Kontakt 3 und dem vierten Kontakt 4 ist. Je nach Ausgestaltung tritt nun eine Zündung zwischen dem vierten Kontakt 4 und dem weiteren Kontakt 3, zwischen dem vierten Kontakt 4 und dem Schmelzleiter 5, oder zwischen dem vierten Kontakt 4 und dem nicht dargestellten weiteren Kontakt auf. Dabei kann die Zündung auch durch eine resistive Unterstützung, wie z.B. in der DE 10146728 oder mittels eines transformatorischen Hochspannungsimpulses wie in der DE 50 2005 008 658 der Anmelderin gezeigt unterstützt sein.

Hierzu kann eine geeignete Triggerung mittels einer entsprechend ausgestalteten Triggereinrichtung 9 vorgesehen sein. Stellt z.B. die zu schützenden Einrichtung 8 eine Fehlfunktion fest, so kann die Triggereinrichtung 9 zum Auslösen veranlasst werden. Beispielsweise können verschiedenste Überwachungsmechanismen für elektrische Stromkreise und Geräte zur Steuerung der Triggereinrichtung 9 genutzt werden. Beispielhaft seien Lichtbogenerkennung und Temperaturüberwachungen genannt.

Durch die Triggerung kann mit relativ geringer Energie eine Zündung ausgelöst werden, in dessen Folge ein Lichtbogen mit hoher Leistung zwischen dem weiteren Kontakt 3 und dem Schmelzleiter 5 entsteht, wodurch der Schmelzleiter 5 soweit auftrennt, dass der Strom abgeschaltet wird.

Bei Auftrennen des Schmelzleiters 5 entsteht dort ein primärer Lichtbogen. Dieser brennt zunächst zwischen den an der Trennstelle entstehenden Enden des Schmelzleiters 5. Unter der Einwirkung des Lichtbogens brennen nun die aufgetrennten Enden des Schmelzleiters 5 ab, wobei sich der Lichtbogen verlängert Dieser Prozess kann je nach Ausgestaltung und Ort des Auftrennens unterschiedlich schnell vonstattengehen. Durch die Ionisierung verursacht durch den Lichtbogen bildet sich, soweit nicht schon geschehen, der weitere Kontakt 3 als (neuer) Fußpunkt des Lichtbogens aus.

Somit wird der Stromfluss durch das zu schützende Gerät 8 unterbrochen. Dadurch ist sichergestellt, dass das zu schützende Gerät 8 im Fehlerfall lediglich diejenige Energie entsprechend i2t tragen muss, die zum Aufschmelzen und der Entwicklung des ersten Lichtbogens notwendig ist. Wird eine externe Triggerung mittels der Triggereinrichtung 9 bereitgestellt, so spielt der Strom in Bezug auf das zu schützende Gerät 8 keine Rolle. Diese Energie ist wesentlich geringer als die Energie die bis zum Löschen der Sicherung (Durchlassintegral) durch das Gerät fließen würde.

Hierdurch wird der abgesicherte Stromkreis stark entlastet.

In einer vorteilhaften Ausgestaltung weist der Schmelzleiter 5 im Bereich des weiteren Kontaktes 3 eine Sollbruchstelle auf.

In einem Kurzschlussfall des zu schützenden elektrischen Gerätes wird nun der Schmelzleiter 5 im Bereich der Sollbruchstelle 6 aufschmelzen. Solche Sollbruchstellen 6 können z.B. durch Verjüngung(en) und/oder Perforation(en) des Schmelzleiters 5 realisiert sein. Ein Lichtbogen entsteht und wiederum brennt der Lichtbogen die beiden Enden des Schmelzleiters 5 ab, und verlängert sich dadurch. Im Bereich der Annäherung des Kontaktes 3 an den Schmelzleiter 5 kommt es durch den Lichtbogen zu einer Ionisierung, so dass der Lichtbogen, als neuen Fußpunkt den Kontakt 3 wählen kann bzw. auf Grund des geringen Widerstandes (z.B. bei entsprechender Dimensionierung) und/oder Anordnung relativ zum zweiten Kontakt wird. Somit wird der Stromfluss durch das zu schützende Gerät 8 unterbrochen. Dadurch ist sichergestellt, dass das zu schützende Gerät 8 im Fehlerfall lediglich diejenige Energie entsprechend i2t tragen muss, die zum Aufschmelzen der Sollbruchstelle 6 und der Entwicklung des ersten Lichtbogens notwendig ist. Diese Energie ist wesentlich geringer als die Energie die bis zum Löschen der Sicherung (Durchlassintegral) durch das Gerät fließen würde.

Besonders vorteilhaft kann zudem vorgesehen sein, dass der Schmelzleiter 5 mit einem Löschmedium, insbesondere mit Sand und/oder POM (Polyoxymethylen) gefüllt ist. Hierdurch werden die Schalteigenschaften in Bezug auf das Schaltvermögen als auch die Schnelligkeit verbessert, da nunmehr eine verbesserte Kühlung des Lichtbogens bereitgestellt wird, wodurch das Schaltvermögen als auch die Schaltgeschwindigkeit verbessert werden kann.

In einer weiteren Ausführungsform der Erfindung ist der weitere Kontakt 3 scheibenartig ausgeführt, wobei der Schmelzleiter 5 in einer Einbuchtung oder durch eine Öffnung geführt ist. Hierdurch kann die Herstellung besonders einfach und somit kostengünstig gestaltet werden. Beispielsweise kann der Kontakt als eine Scheibe mit einer im Wesentlichen kreisförmigen Öffnung ausgestaltet sein.

In einer weiteren Ausführungsform der Erfindung ist der vierte Kontakt 4 scheibenartig ausgeführt, wobei der Schmelzleiter 5 in einer Einbuchtung oder durch eine Öffnung geführt ist. Hierdurch kann die Herstellung besonders einfach und somit kostengünstig gestaltet werden. Beispielsweise kann der Kontakt als eine Scheibe mit einer im Wesentlichen kreisförmigen Öffnung ausgestaltet sein.

Gemäß einer Weiterbildung der Erfindung, die in Figur 2 und 4 gezeigt ist, kann die Schmelzsicherung F weiterhin einen Hilfsschmelzleiter 10 aufweisen, der mit dem ersten Kontakt 1 in elektrischer Verbindung steht und der mit dem vierten Kontakt 4 in elektrischer Verbindung steht. Hierdurch kann die Funktionsweise z. B. in Bezug auf Funkenstrecken als zu schützendes Gerät 8 verbessert werden.

Diese Ausführungsform ist besonders geeignet, um Hilfskreise elektrischer Geräte hoher Leistung abzusichern. Denkbar wäre, die elektronischen Mess- Steuer- Regel- und Sicherheitseinrichtungen von großen Motoren und anderen Leistungsstarken Verbrauchern, die Hilfskreise geringer Leistung haben, bei denen der Ausfall des Hilfskreises jedoch zu einer sofortigen Abschaltung (Notabschaltung) des Hauptgerätes führen soll.

Im Speziellen ist die Absicherung von Zündkreisen von Funkenstrecken denkbar. Zündkreise sind in aller Regel hinsichtlich ihrer elektrischen Parameter, z.B. ihres elektrischen Querschnitts, wesentlich kleiner ausgelegt als der elektrische Hauptpfad der Funkenstrecke, da die Vorsicherung grundsätzlich für den maximal abzuleitenden Stoßstromimpuls zu dimensionieren ist. Daher kann es erforderlich sein, Zündkreise durch zusätzliche Schutzeinrichtungen abzusichern, was zusätzlichen Bauraum erfordert. Weiterhin muss das Auslösen einer Schutzeirichtung im Zündkreis zusätzlich signalisiert und gegeben Falls extra ferngemeldet werden, da die Funkenstrecke mit ausgefallenem Zündkreis typische Weise einen verminderten Schutz bietet. Somit ergibt sich ein erheblicher zusätzlicher Aufwand, der durch die Integration des Hilfsschmelzleiters als Sicherung für den Zündkreis in die Vorsicherung minimiert werden kann, und zusätzlich ein Gewinn an Sicherheit erzeugt wird, indem die Funkenstrecke 8 vollständig elektrisch abgetrennt wird.

Beispielsweise kann die Triggereinrichtung 9 für eine Funkenstrecke als zu schützendes Gerät 8 wie in Figur 4 dargestellt ausgeführt sein.

Für die Gestaltung des Schmelzleiters 5 und des Hilfsschmelzleiters 10 können unterschiedliche Ausführungsformen vorgesehen sein. So kann wie in den Figuren 2 und 4 gezeigt, der Schmelzleiter 5 und der Hilfsschmelzleiter drahtartig zumindest Abschnittsweise parallel geführt sein, oder aber wie in Figur 3 auf der linken Seite dargestellt, kann der Hilfsschmelzleiter 10 als Teilstück vom Schmelzleiter 5 abschnittsweise abgetrennt sein. Beispielsweise kann der Hilfsschmelzleiter 10 entsprechend durch Abstanzung, Abtrennung, Fräsen oder dergleichen vom Schmelzleiter 5 abschnittsweise abgetrennt sein.

Oder aber der Hilfsschmelzleiter 10 kann wie in Figur 3 rechts dargestellt abschnittsweise auch wendelartig den Schmelzleiter 5 umgeben.

Dabei soll der Hilfsschmelzleiter 10 zumindest im Bereich der Annäherung des Kontaktes 3 an den Schmelzeiter 5 isoliert vom Schmelzleiter 5 verlaufen, sodass eine im Wesentlichen definierte Zündstelle vorhanden ist.

Zudem kann der Schmelzleiter 5 als auch der Hilfsschmelzleiter 10 über eine oder mehrere Sollbruchstellen 6 im Bereich des weiteren Kontaktes 3 bzw. im Bereich des vierten Kontaktes 4 verfügen.

Besonders vorteilhaft kann die erfindungsgemäße Schmelzsicherung F in einer Schmelzsicherungsanordnung A, z.B. wie in Figur 4 dargestellt, eingesetzt werden, die neben der Schmelzsicherung F auch die zu schützende Einrichtung 8 und eine Triggereinrichtung 9 aufweist, welche mit dem vierten Kontakt 4 verbunden ist und eine "externe" Triggerung, d.h. eine Triggerung, die nicht direkt dem Hauptleitpfad geschuldet ist, ermöglicht.

Dabei kann die zu schützende Einrichtung 8 eine Überspannungsschutzeinrichtung, beispielsweise eine Funkenstrecke und/oder einen Varistoren und/oder eine Transient Voltage Suppressordiode aufweisen.

In der Ausführungsform gemäß Figur 4 ist weiterhin eine Verschleißüberwachungseinrichtung 12 vorgesehen, die z.B. als mit einem degradierbaren Material geschützter Kontakt ausgeführt ist. Die Triggereinrichtung 9 ist dann z.B. ausgangsseitig mit der Verschleißüberwachungseinrichtung 12 der Funkenstrecke 8 zum vierten Kontakt 4 verbunden.

In Figur 4 ist so wohl der Zündkreis, als auch die Verschleißüberwachungseinrichtung 12 über den Hilfsschmelzleiter 10 abgesichert, so dass sowohl die Überlastung des Zündkreises als auch eine Überlastung der Funkenstrecke 8 in ihrem Inneren durch Auslösen des Hilfsschmelzleiters 10 und nachfolgendem Abbrennen des Hauptschmelzleiters 5 die Funkenstrecke 8 vollständig vom Netz getrennt wird.

Dabei entsteht bei Überlastung des Hilfsschmelzleiters 10 im Bereich der Annäherung zwischen dem Kontakt 4 und dem Schmelzleiter 5 ein Lichtbogen zwischen den Enden des aufgebrannten Hilfsschmelzleiters 10. Mittels dieses Lichtbogens zündet ein zweiter Lichtbogen zischen dem Schmelzleiter 5 und dem Kontakt 3, der zum Abbrennen des Schmelzleiters 5, also zum Auslösen der Sicherung führt. Zur Verbesserung des Zündverhaltens kann der Hilfsschmelzleiter 10 im Bereich der Annäherung des Kontaktes 3 an den Schmelzleiter 5 eine Sollbruchstelle 6 aufweisen, die bei Überlastung des Schmelzleiters als erstes bricht, so dass an dieser Stelle ein erster Lichtbogen entsteht. Bei geeigneter Dimensionierung des Schmelzleiters 5 und des Hilfsschmelzleiters 10 ist es somit möglich, mittels eines geringen Auslösestromes im Schmelzleiter 8 die hochstromtragfähige Schmelzsicherung F auszulösen, ohne dass der Strom bis zum Auslösen und Löschen der hochstromtragfähigen Sicherung F (Durchlassintegral i2t) durch das zu schützende Gerät 8 fließen muss. Insbesondere kann der Hilfsschmelzleiter 10 durch Schalteinrichtungen in dem zu schützenden Gerät oder einer Triggereinrichtung 9 bestromt und ausgelöst werden. Somit erhält man eine triggerbare Schmelzsicherung F.

Zur Einführung der isolierten Potentiale des weiteren Kontaktes 3 und des vierten Kontaktes 4 können die üblichen Mechanismen zur isolierten Durchführung von Potentialen genutzt werden. Besonders vorteilhaft ist der schichtweise Aufbau aus Metallplatten und Isolierplatten mit einer Sicherungsendplatte zum Abschluss. In diesem Aufbau können die verschiedenen Potentiale über die gestapelt voneinander isolierten Platten eingeführt werden. Der Plattenstapel kann z.B. verschraubt sein.

Das Auslösen der Schmelzsicherung kann entsprechend den üblichen Mechanismen signalisiert werden.

Die vorgestellte Erfindung kann besonders vorteilhaft im Bereich der Elektromobilität als auch der Erzeugung von elektrischer Energie mittels Photovoltaik verwendet werden. Hier ist häufig festzustellen, dass Fahrzeuge oder Anlagen oder Geräte bestimmte Sicherheitskriterien erfüllen sollen, um z.B. bei einem Unfall oder bei einem Brand, keine Gefährdung für Insassen oder Helfer darzustellen. Dann kann durch die Erfindung ohne weiteres eine automatisch oder extern triggerbar und hochleistungsfähige Abschaltung der Energiequelle als Beispiel eines zu schützenden Gerätes 8 bereitgestellt werden.

**Bezugszeichenliste**

| | |
|---|---|
| Schmelzsicherung | F |
| Erster Kontakt | 1 |
| Zweiter Kontakt | 2 |
| Weiterer Kontakt | 3 |
| Schmelzleiter | 5 |
| Sollbruchstelle | 6 |
| Zu schützende Einrichtung | 8 |
| Triggereinrichtung | 9 |
| Hilfsschmelzleiter | 10 |
| Verschleißüberwachungseinrichtung | 12 |
| Erstes Potential | L |
| Zweites Potential | N |
| Schmelzsicherungsanordnung | A |

## Patentansprüche

1. Schmelzsicherung (F) für eine zu schützende Einrichtung (8), wobei die Schmelzsicherung (F) einen ersten Kontakt (1) und einen zweiten Kontakt (2) aufweist, wobei der zweite Kontakt (2) zur elektrischen Kontaktierung der zu schützenden Einrichtung (8) dient, wobei die Schmelzsicherung (F) einen Schmelzleiter (5) aufweist, der den ersten Kontakt (1) mit dem zweiten Kontakt (2) verbindet, wobei die Schmelzsicherung (F) weiterhin einen weiteren Kontakt (3) aufweist, wobei der weitere Kontakt (3) isoliert zum ersten Kontakt (1) und isoliert zum zweiten Kontakt (2) angeordnet ist und in einem nicht ausgelösten Zustand kontaktlos zu dem Schmelzleiter (5) ist, **dadurch gekennzeichnet, dass** weiterhin ein vierter Kontakt (4) bereitgestellt wird, der eine externe Triggerung bereitstellt, wobei bei einer Triggerung der Schmelzleiter (5) mittelbar oder unmittelbar zum Schmelzen veranlasst wird, wobei der vierte Kontakt (4) in unmittelbarer Nähe zu dem zweiten Kontakt (2) und dem weiteren Kontakt (3) liegt, wobei der vierte Kontakt isoliert in die Schmelzsicherung (F) geführt ist, wobei der vierte Kontakt (4) als eine Zündfunkenstrecke für den Bereich der Annäherung des weiteren Kontaktes (3) an den Schmelzleiter (5) dienen kann.

2. Schmelzsicherung (F) nach Anspruch 1, **dadurch gekennzeichnet, dass** der Schmelzleiter (5) im Bereich des weiteren Kontaktes (3) eine Sollbruchstelle aufweist.

3. Schmelzsicherung (F) nach Anspruch 1 oder 2, **dadurch gekennzeichnet, dass** der Schmelzleiter (F) mit einem Löschmedium, insbesondere mit Sand und/oder POM, zumindest abschnittsweise umgeben ist.

4. Schmelzsicherung (F) nach einem der vorhergehenden Ansprüche, **dadurch gekennzeichnet, dass** der vierte Kontakt (4) scheibenartig ausgeführt ist, wobei der Schmelzleiter (5) in einer Einbuchtung oder durch eine Öffnung geführt ist.

5. Schmelzsicherung (F) nach einem der vorhergehenden Ansprüche, **dadurch gekennzeichnet, dass** die Schmelzsicherung (F) weiterhin einen Hilfsschmelzleiter (10) aufweist, der mit dem ersten Kontakt (1) in elektrischer Verbindung steht und der mit dem vierten Kontakt (4) in elektrischer Verbindung steht.

6. Schmelzsicherung (F) nach dem vorhergehenden Anspruch, **dadurch gekennzeichnet, dass** der weitere Kontakt (3) scheibenartig ausgeführt ist, wobei der Hilfsschmelzleiter (10) in einer Einbuchtung oder durch eine Öffnung geführt ist.

7. Schmelzsicherungsanordnung (A) aufweisend eine Schmelzsicherung (F) nach einem der vorhergehenden Ansprüche und eine zu schützende Einrichtung (8), weiterhin aufweisend eine Triggereinrichtung (9), welche mit dem vierten Kontakt (4) verbunden ist und eine externe Triggerung ermöglicht.

8. Schmelzsicherungsanordnung (A) nach dem vorhergehenden Anspruch, wobei die zu schützende Einrichtung (8) eine Überspannungsschutzeinrichtung aufweist.

9. Schmelzsicherungsanordnung (A) nach dem vorhergehenden Anspruch, **dadurch gekennzeichnet, dass** die Überspannungsschutzeinrichtung ausgewählt ist aus einer Gruppe aufweisend Funkenstrecken, Varistoren, Transient Voltage Suppressordioden.

10. Schmelzsicherungsanordnung (A) nach einem der vorhergehenden Ansprüche 8 bis 9, **dadurch gekennzeichnet, dass** die Überspannungsschutzeinrichtung eine Funkenstrecke mit einer Zündhilfselektrode ist, wobei die Triggereinrichtung (9) einen Zündkreis aufweist, und wobei der Zündkreis mit der Hilfselektrode der Funkenstrecke (8) verbunden ist.

11. Schmelzsicherungsanordnung (A) nach einem der vorhergehenden Ansprüche 8 bis 10, **dadurch gekennzeichnet, dass** die Überspannungsschutzeinrichtung eine Funkenstrecke mit einer Verschleißüberwachungseinrichtung (12) ist, wobei die Triggereinrichtung (9) mit Verschleißüberwachungseinrichtung (12) der Funkenstrecke (8) verbunden ist.

## Claims

1. A fuse (F) for a device (8) to be protected, wherein the fuse (F) has a first contact (1) and a second contact (2), whereby the second contact (2) being used to electrically contact the device (8) to be protected, wherein the fuse (F) has a fuse element (5) that connects the first contact (1) to the second contact (2), wherein the fuse (F) also has an additional contact (3), whereby the additional contact (3) being arranged so as to be insulated from the first contact (1) and insulated from the second contact (2) and, in an untripped state, is contactless with respect to the fuse element (5), **characterized in that** a fourth contact (4) is provided that makes external triggering available, whereby on the vent of triggering the fuse element (5) is caused to fuse indirectly or directly, whereby the fourth contact (4) is arranged for being used as an ignition spark gap for the area of approximation of the further contact (3) towards the fuse element (5)

2. The fuse (F) according to claim 1, **characterized in that** the fuse element (5) has a predetermined breaking point (6) in the area of the additional contact (3).

3. The fuse (F) according to claim 1 or 2, **characterized in that** the fuse (F) is enclosed at least in portions by a quenching medium, particularly by sand and/or POM.

4. The fuse (F) according to any one of the preceding claims, **characterized in that** the fourth contact (4) is disc-like, and the fuse element (5) is guided in an indentation or through an opening.

5. The fuse (F) according to any one of the preceding claims, **characterized in that** the fuse (F) also has an auxiliary fuse element (10) that is electrically connected to the first contact (1) and is electrically connected to the fourth contact (4).

6. The fuse (F) according to any one of the preceding claims, **characterized in that** the additional contact (3) is disc-like, and the auxiliary fuse element (10) is guided in an indentation or through an opening.

7. A fuse arrangement (A) having a fuse (F) as set forth in any one of the preceding claims and a device (8) to be protected, further comprising a triggering device (9) that is connected to the fourth contact (4) and enables external triggering.

8. The fuse arrangement (A) as set forth in the preceding claim, wherein the device (8) to be protected has an overvoltage protection device.

9. The fuse arrangement (A) as set forth in the preceding claim, **characterized in that** the overvoltage protection device is selected from a group which includes spark gaps, varistors, and transient voltage suppressor diodes.

10. The fuse arrangement (A) as set forth in any one of preceding claims 8 to 9, **characterized in that** the overvoltage protection device is a spark gap with an auxiliary ignition electrode, wherein the triggering device (9) has an ignition circuit, and wherein the ignition circuit is connected to the auxiliary electrode of the spark gap (8).

11. The fuse arrangement (A) as set forth in any one of preceding claims 8 to 10, **characterized in that** the overvoltage protection device is a spark gap with a wear monitoring device (12), with the triggering device (9) being connected to the wear monitoring device (12) of the spark gap (8).

## Revendications

1. Fusible thermique (F) pour dispositif à protéger (8), le fusible thermique (F) présentant un premier contact (1) et un deuxième contact (2), le deuxième contact (2) servant à la mise en contact électrique du dispositif à protéger (8), le fusible thermique (F) présentant un conducteur fusible (5) qui connecte le premier contact (1) au deuxième contact (2), le fusible thermique (F) présentant en outre un autre contact (3), l'autre contact (3) étant disposé de manière à être isolé du premier contact (1) et isolé du deuxième contact (2) et étant, dans un état non déclenché, sans contact avec le conducteur fusible (5), **caractérisé en ce qu'**il est mis en outre à disposition un quatrième contact (4) qui permet un déclenchement externe, sachant que, en cas de déclenchement, le conducteur fusible (5) est amené directement ou directement à fondre, le quatrième contact (4) se trouvant à proximité immédiate du deuxième contact (2) et de l'autre contact (3), le quatrième contact étant guidé en étant isolé dans le fusible thermique (F), le quatrième contact (4) pouvant servir d'intervalle de décharge pour la zone de l'approche de l'autre contact (3) vers le conducteur fusible (5).

2. Fusible thermique (F) selon la revendication 1, **caractérisé en ce que** le conducteur fusible (5) présente un point de rupture programmée au niveau de l'autre contact (3).

3. Fusible thermique (F) selon la revendication 1 ou 2, **caractérisé en ce que** le conducteur fusible (F) est entouré d'un fluide d'extinction, en particulier contenant du sable et/ou du POM, du moins par endroits.

4. Fusible thermique (F) selon une des revendications précédentes, **caractérisé en ce que** le quatrième contact (4) est réalisé en forme de disque, le conducteur fusible (5) étant guidé dans un renfoncement ou à travers une ouverture.

5. Fusible thermique (F) selon une des revendications précédentes, **caractérisé en ce que** le conducteur fusible (F) présente en outre un conducteur fusible auxiliaire (10) qui est en liaison électrique avec le premier contact (1) et qui est en liaison électrique avec le quatrième contact (4).

6. Fusible thermique (F) selon une des revendications précédentes, **caractérisé en ce que** l'autre contact (3) est réalisé en forme de disque, le conducteur fusible auxiliaire (10) étant guidé dans un renfoncement ou à travers une ouverture.

7. Ensemble à fusible thermique (A) présentant un fusible thermique (F) selon une des revendications précédentes et un dispositif (8) à protéger, présentant en outre un dispositif de déclenchement (9) qui est connecté au quatrième contact (4) et permet un déclenchement externe.

8. Ensemble à fusible thermique (A) selon une des revendications précédentes, dans lequel le dispositif à protéger (8) présente un dispositif de protection contre la surtension.

9. Ensemble à fusible thermique (A) selon une des revendications précédentes, **caractérisé en ce que** le dispositif de protection contre la surtension est sélectionné dans un groupe présentant les intervalles de décharge, les varistances, les diodes de suppression à tension transitoire.

10. Ensemble à fusible thermique (A) selon une des revendications précédentes 8 à 9, **caractérisé en ce que** le dispositif de protection contre la surtension est un intervalle de décharge comportant une électrode auxiliaire d'allumage, le dispositif de déclenchement (9) présentant un circuit d'allumage, et le circuit d'allumage étant connecté à l'électrode auxiliaire de l'intervalle de décharge (8).

11. Ensemble à fusible thermique (A) selon une des revendications précédentes 8 à 10, **caractérisé en ce que** le dispositif de protection contre la surtension est un intervalle de décharge doté d'un dispositif de surveillance d'usure (12), le dispositif de déclenchement (9) étant connecté au dispositif de surveillance d'usure (12) de l'intervalle de décharge (8).
